# EUROPÄISCHE PATENTSCHRIFT

(11) **EP 2 879 933 B1**
(45) Veröffentlichungstag und Bekanntmachung des Hinweises auf die Patenterteilung: **31.10.2018**
(21) Anmeldenummer: 13762778.2
(22) Anmeldetag: 09.09.2013
(51) Int. Cl.: B61L 1/18, B61L 15/00, B61L 1/16, B61L 25/02, B61L 27/00, B61L 3/12

(54) **VERFAHREN ZUM ORTEN EINES SCHIENENFAHRZEUGS**
METHOD FOR LOCATING A RAIL VEHICLE
PROCÉDÉ PERMETTANT DE LOCALISER UN VÉHICULE FERROVIAIRE

(30) Priorität: 27.09.2012 DE 102012217595
(43) Veröffentlichungstag der Anmeldung: 10.06.2015
(73) Patentinhaber: Siemens Mobility GmbH, 81739 München (DE)
(72) Erfinder: OHMSTEDE, Hartwig, 38118 Braunschweig (DE)
(86) Internationale Anmeldenummer: PCT/EP2013/068609
(87) Internationale Veröffentlichungsnummer: WO 2014/048710

(56) Entgegenhaltungen:
- DE-A1-102007 038 819
- DE-A1-102009 042 359
- US-A1- 2005 137 760

## Beschreibung

Die Erfindung betrifft ein Verfahren zum Orten eines Schienenfahrzeugs mit einer Schienenfahrzeug-Positionsbestimmungseinrichtung auf einer Fahrstrecke mittels Auslesens der Positionen von vom Schienenfahrzeug passierten Referenzmarken entlang der Fahrstrecke des Schienenfahrzeugs und durch Auswerten von ergänzenden Entfernungsangaben.

Bei einem bekannten Verfahren dieser Art (W. Fenner, P. Neumann, J. Trinckauf "Bahnsicherungstechnik", 2003, Seite 83) werden als Referenzmarken Balisen verwendet sowie schienfahrzeugseitige Odometer, mit denen ergänzende Entfernungsangaben gewonnen werden. Dabei dienen die Balisen zur Kalibrierung der Odometer. Das Dokument US 2005 0 137 760 A1 zeigt ein Verfahren zum Orten eines Schienenfahrzeugs nach dem Oberbegriff des Anspruchs 1.

Der Erfindung liegt die Aufgabe zugrunde, das bekannte Verfahren so fortzuentwickeln, dass mit geringem Aufwand ein Schienenfahrzeug mit vergleichsweise hoher Genauigkeit geortet werden kann.

Zur Lösung dieser Aufgabe wird bei dem Verfahren gemäß Anspruch 1 bei einer Fahrstrecke mit mindestens einem durch Achszähl-Sensoreinheiten begrenzten Streckenabschnitt mit einer Achszähl-Auswerteeinrichtung eine Achsanzahl-Information der Achszähl-Auswerteeinrichtung zu der Schienenfahrzeug-Positionsbestimmungseinrichtung übertragen; in der Schienenfahrzeug-Positionsbestimmungseinrichtung wird unter Benutzung dort vorhandener Streckentopologie-Daten die Position einer der Achsanzahl-Information entsprechenden Achse des Schienenfahrzeugs ermittelt und diese Position als eine weitere Referenzmarke verwendet.

Ein wesentlicher Vorteil des erfindungsgemäßen Verfahrens wird darin gesehen, dass den auf Streckenabschnitten mit Achszähl-Sensoreinheiten vorhandenen Achszähl-Auswerteeinrichtungen eine zusätzliche Funktion zugewiesen wird, indem diese im Zusammenwirken mit den Schienenfahrzeug-Positionsbestimmungseinrichtungen zur Bildung weiterer Referenzmarken zusätzlich zu den von Balisen gebildeten üblichen Referenzmarken benutzt werden. Ortungsunsicherheiten lassen sich dann insbesondere dort verringern, wo die Entfernung zwischen den Referenzmarken bzw. Balisen relativ groß ist und Streckenabschnitte mit Achszähl-Sensoreinheiten ohnehin vorhanden sind und erfindungsgemäß zur Bildung von weiteren Referenzmarken herangezogen werden.

Bei dem erfindungsgemäßen Verfahren kann die Achsanzahl-Information in verschiedener Weise zu der zu der Schienenfahrzeug-Positionsbestimmungseinrichtung übertragen werden. Vorteilhaft ist es, wenn die Achsanzahl-Information von der Achszähl-Auswerteeinrichtung direkt zu der Schienenfahrzeug-Positionsbestimmungseinrichtung übertragen wird, weil in diesem Falle der Übertragungsweg kurz und damit auch die Übertragungsdauer kurz ist. Die Bestimmung der Position der der Achsanzahl-Information entsprechenden Achse des Schienenfahrzeugs kann daher ohne Weiteres sehr genau erfolgen. Erfolgt die Übertragung dabei in vorteilhafter Weise über eine Funkverbindung, dann ist ein zusätzlicher Aufwand vergleichsweise gering, weil dafür auch eine in der Regel vorhandene Empfangseinrichtung der Schienenfahrzeug-Positionsbestimmungseinrichtung mit benutzt werden kann.

In dieser Hinsicht vorteilhafter ist eine Ausführungsform des erfindungsgemäßen Verfahrens, bei dem die Achsanzahl-Information von der Achszähl-Auswerteeinrichtung über eine Zugsicherungseinheit zu der Schienenfahrzeug-Positionsbestimmungseinrichtung übertragen wird. Dabei ist es vorteilhaft, wenn die Achsanzahl-Information von der Achszähl-Auswerteeinrichtung über eine Kommunikationsverbindung zu der Zugsicherungseinheit und von dieser über eine Nachrichtenverbindung zu der Schienenfahrzeug-Positionsbestimmungseinrichtung übertragen wird. Hierbei kann nämlich auf schon vorhandene Informationsübertragungswege zurückgegriffen werden, beispielsweise auf CBTC-Lösungen für Metrosysteme.

Um bei dieser Ausführungsform des erfindungsgemäßen Verfahrens Ungenauigkeiten bei der Ermittlung der Position der der Achsanzahl-Information entsprechenden Achse des Schienenfahrzeugs zu vermeiden, wird vorteilhafterweise eine Zeitsynchronisation zwischen der Achszähl-Auswerteeinrichtung und der Schienenfahrzeug-Positionsbestimmungseinrichtung vorgenommen, die beispielsweise durch Zeitstempel erfolgen kann.

Um die Position der der Achszahl-Information entsprechenden Achse und damit die Ortung des Schienenfahrzeugs besonders zuverlässig und auch genau vornehmen zu können, wird es als vorteilhaft erachtet, bei einer einem nachfolgenden Streckenabschnitt zugeordneten weiteren Achszähl-Auswerteeinrichtung von dieser weiteren Achszähl-Auswerteeinrichtung eine weitere Achsanzahl-Information zu der Schienenfahrzeug-Positionsbestimmungseinrichtung zu übertragen und in der Schienenfahrzeug-Positionsbestimmungseinrichtung die weitere Achsanzahl-Information als redundante Achsanzahl-Information zur Bestimmung der Position der Achse zu verwenden.

Zur weiteren Erläuterung der Erfindung ist in der Figur ein Ausführungsbeispiel einer zur Durchführung des erfindungsgemäßen Verfahrens geeigneten Anordnung gezeigt.

In der Figur ist ein Streckenabschnitt 1 dargestellt, der durch eine Achszähl-Sensoreinheit 2 und eine weitere Achszähl-Sensoreinheit 3 begrenzt ist; an den einen Streckenabschnitt 1 schließt sich in dem dargestellten Ausführungsbeispiel ein weiterer Streckenabschnitt 4 an, der einerseits durch die weitere Achszähl-Sensoreinheit 3 und andererseits durch eine zusätzliche Achszähl-Sensoreinheit 5 bestimmt ist. Die Achszähl-Sensoreinheiten 2 und 3 sind mit einer Achszähl-Auswerteeinrichtung 6 verbunden. Die weitere Achszähl-Sensoreinheit 3 ist gemeinsam mit der zusätzlichen Achszähl-Sensoreinheit 5 an eine weitere Achszähl-Auswerteeinrichtung 8 angeschlossen.

Den Streckenabschnitten 1 und 4 ist in dem dargestellten Ausführungsbeispiel eine Zugsicherungseinheit 10 zugeordnet, die somit streckenseitig vorgesehen ist. Die Zugsicherungseinheit 10 ist über eine bidirektionale Kommunikationsverbindung 11 sowohl mit der einen Achszähl-Auswerteeinrichtung 6 als auch mit der weiteren Achszähl-Auswerteeinrichtung 8 verbunden. Von der einen Achszähl-Auswerteeinrichtung 6 wird eine Achsanzahl-Information Ae1 zur automatischen Zugsicherungseinheit 8 übertragen, wenn sich ein Schienenfahrzeug 13 in Richtung eines Pfeils 12 in den einen Streckenabschnitt 1 hineinbewegt. Befindet sich ein Schienenfahrzeug vollständig auf dem einen Streckenabschnitt 1, dann gibt diese Achsanzahl-Information Ae1 die Anzahl der von der einen Achszähl-Sensoreinheit 2 erfassten Anzahl von Achsen wieder. Entsprechendes gilt hinsichtlich der weiteren Achszähl-Auswerteeinrichtung 8, die eine weitere Achsanzahl-Information Ae2 an die automatische Zugsicherungseinheit 10 sendet, wenn in diesen Streckenabschnitt ein Schienenfahrzeug eingefahren ist. In dem dargestellten Beispiel gemäß Figur 1 wird der automatischen Zugsicherungseinheit 10 eine Achsanzahl "12" im ersten Streckenabschnitt 1 und eine Achsanzahl "0" für den Streckenabschnitt 4 gemeldet.

Wie die Figur ferner zeigt, ist das Schienenfahrzeug 13 mit einer Schienenfahrzeug-Positionsbestimmungseinrichtung 15 ausgerüstet, mit der die Positionen von Zugspitze und Zugende möglichst genau bestimmt werden. In der Schienenfahrzeug-Positionsbestimmungseinrichtung 15 sind Daten des Schienenfahrzeugs 13, wie Länge, Anzahl der Achsen und die Positionen der Achsen in Bezug auf die Länge des Schienenfahrzeugs 13 gespeichert.

Werden im Rahmen der Ortung des Schienenfahrzeugs 13 bzw. der Ermittlung der Position einer der Achsanzahl-Information entsprechenden Achse des Schienenfahrzeugs 13 die Achsanzahl-Informationen Ae1 und Ae2 von den Achszähl-Auswerteeinrichtungen 6 und 8 zu der Zugsicherungseinheit 10 übertragen und von dieser über die Nachrichtenverbindung 15 zur Schienenfahrzeug-Positionsbestimmungseinrichtung 14 weiter geleitet, dann werden diese Informationen von der Schienenfahrzeug-Positionsbestimmungseinrichtung 15 verarbeitet.

Bewegt sich das Schienenfahrzeug 13 in Richtung des Pfeils 12, beeinflusst die erste Achse des Schienenfahrzeugs 13 die eine Sensoreinheit 3 zu einem angenommenen Zeitpunkt T1. Infolgedessen ändert sich die Achsanzahl-Information Ae1 von "12" auf den Wert "11". Dies geschieht ebenfalls zum Zeitpunkt T1, weshalb diese Achsanzahl-Information wegen der vorgenommenen Zeitsynchronisierung zwischen Schienenfahrzeug-Positionsbestimmungseinrichtung 15 und der Achszähl-Auswerteeinrichtung 6 in dem dargestellten Ausführungsbeispiels mit einem Zeitstempel entsprechend dem Zeitpunkt T1 versehen wird. Praktisch gleichzeitig ändert sich die weitere Achsanzahl-Information Ae2 der Achszähl-Auswerteeinrichtung 8 von "0" auf "1". Auch diese Information wird mit einem entsprechenden Zeitstempel versehen.

Die geänderten Achsanzahl-Informationen Ae1 und Ae2 werden über die Zugsicherungseinheit 10 zur Schienenfahrzeug-Positionsbestimmungseinrichtung 15 übertragen und von dieser verarbeitet.

Die Schienenfahrzeug-Positionsbestimmungseinrichtung 15 verfügt über Streckentopologie-Daten, insbesondere über Positionsdaten für die Sensoreinheiten 2, 3 und 5. Die Schienenfahrzeug-Positionsbestimmungseinrichtung 15 kann daher aus den übertragenen Achsanzahl-Informationen Ae1 und Ae2 schließen, das sich die erste Achse des Schienenfahrzeugs 13 genau an der Position des Sensors 3 befindet. Dabei dienen die zwei Achsanzahl-Information Ae1 und Ae2 dazu, fehlerhafte Positionsermittlungen aufzudecken und ggf. das Ermittlungsergebnis zu verwerfen; eine weitere Referenzmarke wird dann nicht erzeugt.

Das erfindungsgemäße Verfahren ist keineswegs an die Positionsermittlung der ersten Achse eines Schienenfahrzeugs gebunden. Vielmehr kann auch die letzte Achse eines Schienenfahrzeugs herangezogen oder beliebige Achsen zwischen der ersten und der letzten Achse.

## Patentansprüche

1. Verfahren zum Orten eines Schienenfahrzeugs (13) mit einer Schienenfahrzeug-Positionsbestimmungseinrichtung (15) auf einer Fahrtrecke mittels Auslesens der Positionen von vom Schienenfahrzeug (13) passierten Referenzmarken entlang der Fahrstrecke des Schienenfahrzeugs (13) und durch Auswerten von ergänzenden Entfernungsangaben,
**dadurch gekennzeichnet, dass**
• bei einer Fahrstrecke mit mindestens einem durch Achszähl-Sensoreinheiten (2,3) begrenzten Streckenabschnitt (1) mit einer Achszähl-Auswerteeinrichtung (6) eine Achsanzahl-Information (Ae1) der Achszähl-Auswerteeinrichtung (6) zu der Schienenfahrzeug-Positionsbestimmungseinrichtung (15) übertragen wird und
• in der Schienenfahrzeug-Positionsbestimmungseinrichtung (15) unter Benutzung dort vorhandener Streckentopologie-Daten die Position einer der Achsanzahl-Information (Ae1) entsprechenden Achse des Schienenfahrzeugs (13) ermittelt und diese Position als eine weitere Referenzmarke verwendet wird.

2. Verfahren nach Anspruch 1,
**dadurch gekennzeichnet, dass**
• die Achsanzahl-Information (Ae1) von der Achszähl-Auswerteeinrichtung (6) direkt zu der Schienenfahrzeug-Positionsbestimmungseinrichtung (15) übertragen wird.

3. Verfahren nach Anspruch 2,
**dadurch gekennzeichnet, dass**
• die Achsanzahl-Information (Ae1) über eine Funkverbindung übertragen wird.

4. Verfahren nach Anspruch 1,
**dadurch gekennzeichnet, dass**
• die Achsanzahl-Information (Ae1) von der Achszähl-Auswerteeinrichtung (6) über eine Zugsicherungseinheit (10) zu der Schienenfahrzeug-Positionsbestimmungseinrichtung (15) übertragen wird.

5. Verfahren nach Anspruch 4,
**dadurch gekennzeichnet, dass**
• die Achsanzahl-Information (Ae1) von der Achszähl-Auswerteeinrichtung (6) über eine Kommunikationsverbindung (11) zu der Zugsicherungseinheit (10) und von dieser über eine Nachrichtenverbindung (14) zu der Schienenfahrzeug-Positionsbestimmungseinrichtung (15) übertragen wird.

6. Verfahren nach einem der vorangehenden Ansprüche,
**dadurch gekennzeichnet, dass**
• eine Zeitsynchronisation zwischen der Achszähl-Auswerteeinrichtung (6) und der Schienenfahrzeug-Positionsbestimmungseinrichtung (15) vorgenommen wird.

7. Verfahren nach einem der vorangehenden Ansprüche,
**dadurch gekennzeichnet, dass**
• bei einer einem nachfolgenden Streckenabschnitt (4) zugeordneten weiteren Achszähl-Auswerteeinrichtung (8) von dieser weiteren Achszähl-Auswerteeinrichtung (8) eine weitere Achsanzahl-Information (Ae2) zu der Schienenfahrzeug-Positionsbestimmungseinrichtung (15) übertragen wird und
• in der Schienenfahrzeug-Positionsbestimmungseinrichtung (15) die weitere Achsanzahl-Information (Ae2) als redundante Achsanzahl-Information zur Bestimmung der Position der Achse verwendet wird.

## Claims

1. Method for locating a rail vehicle (13) with a rail vehicle position determination device (15) on a route by means of reading the positions of reference marks passed by the rail vehicle (13) along the route of the rail vehicle (13) and by evaluating additional distance information,
**characterised in that**
• on a route with at least one track section (1) that is bordered by axle counter sensor units (2,3) with an axle counter evaluator (6), information on the number of axles (Ae1) from the axle counter evaluator (6) is transferred to the rail vehicle position determination device (15) and
• in the rail vehicle position determination device (15) through use of the existing track topology data, the position of an axle of the rail vehicle (13) that corresponds to the information on the number of axles (Ae1) is determined and this position is used as a further reference mark.

2. Method according to claim 1,
**characterised in that**
• the information on the number of axles (Ae1) is transferred from the axle counter evaluator (6) directly to the rail vehicle position determination device (15).

3. Method according to claim 2,
**characterised in that**
• the information on the number of axles (Ae1) is transferred via a radio link.

4. Method according to claim 1,
**characterised in that**
• the information on the number of axles (Ae1) is transferred from the axle counter evaluator (6) via a train protection unit (10) to the rail vehicle position determination device (15).

5. Method according to claim 4,
**characterised in that**
• the information on the number of axles (Ae1) is transferred from the axle counter evaluator (6) to the train protection unit (10) via a communications link (11) and from this via a message link (14) to the rail vehicle position determination device (15).

6. Method according to one of the preceding claims, **characterised in that**
• a time synchronisation is performed between the axle counter evaluator (6) and the rail vehicle position determination device (15).

7. Method according to one of the preceding claims, **characterised in that**
• in the case of a further axle counter evaluator (8) assigned to a subsequent track section (4) from this further axle counter evaluator (8) further information on the number of axles (Ae2) is transferred to the rail vehicle position determination device (15) and
• in the rail vehicle position determination device (15) the further information on the number of axles (Ae2) is used as redundant information on the number of axles in determining the position of the axle.

## Revendications

1. Procédé de localisation d'un véhicule (13) ferroviaire par un dispositif (15) de détermination de position d'un véhicule ferroviaire sur une voie de circulation, au moyen d'une lecture des positions de repères de référence devant lesquels passe le véhicule (13) ferroviaire le long de la voie de circulation du véhicule (13) ferroviaire et par exploitation d'indications d'éloignement en complément,
**caractérisé en ce que**
• pour une voie de circulation, ayant au moins un tronçon délimité par des unités (2, 3) de capteur de nombre d'essieux, on transmet, par un dispositif (6) d'exploitation du nombre d'essieux, une information (Ae1) de nombre d'essieux du dispositif (6) d'exploitation du nombre d'essieux au dispositif (15) de détermination de position de véhicule ferroviaire et
• dans le dispositif (15) de détermination de position de véhicule ferroviaire, on détermine, en utilisant des données de topologie de voie, qui y sont présentes, la position d'un essieu, correspondant à l'information (Ae1) de nombre d'essieux, du véhicule (13) ferroviaire et on utilise cette position comme autre repère de référence.

2. Procédé suivant la revendication 1,
**caractérisé en ce que**
• on transmets l'information (Ae1) du nombre d'essieux du dispositif (6) d'exploitation du nombre d'essieux directement au dispositif (15) de détermination de position de véhicule ferroviaire.

3. Procédé suivant la revendication 2,
**caractérisé en ce que**
• on transmet l'information ( Ae1 ) de nombre d'essieux par une liaison radio.

4. Procédé suivant la revendication 1,
**caractérisé en ce que**
• on transmet l'information (Ae1) de nombre d'essieux du dispositif (6) d'exploitation de nombre d'essieux, par l'intermédiaire d'une unité (10) d'arrêt automatique des trains, au dispositif (15) de détermination de position de véhicule ferroviaire.

5. Procédé suivant la revendication 4,
**caractérisé en ce que**
• on transmet l'information (Ae1) de nombre d'essieux du dispositif (6) d'exploitation de nombre d'essieux, par l'intermédiaire d'une liaison (11) de communication, à l'unité (10) d'arrêt automatique des trains et de celle-ci, par une liaison (14) par message, au dispositif (15) de détermination de position de véhicule ferroviaire.

6. Procédé suivant l'une des revendications précédentes,
**caractérisé en ce que**
• on effectue une synchronisation dans le temps, entre le dispositif (6) d'exploitation de nombre d'essieux et le dispositif (15) de détermination de position de véhicule ferroviaire.

7. Procédé suivant l'une des revendications précédentes,
**caractérisé en ce que**
• pour un autre dispositif (8) d'exploitation du nombre d'essieux associé à un tronçon (4) de voie suivant, on transmet, de cet autre dispositif (8) d'exploitation de nombre d'essieux, une autre information (Ae2) de nombre d'essieux au dispositif (15) de détermination de position de véhicule ferroviaire et
• dans le dispositif (15) de détermination de position de véhicule ferroviaire, on utilise l'autre information (Ae2) de nombre d'essieux, comme information de nombre d'essieux redondante, pour déterminer la position des essieux.
